# EUROPÄISCHE PATENTSCHRIFT

(11) **EP 1 475 002 B1**
(45) Veröffentlichungstag und Bekanntmachung des Hinweises auf die Patenterteilung: **23.11.2005**
(21) Anmeldenummer: 03010268.5
(22) Anmeldetag: 07.05.2003
(51) Int. Cl.: A24C 5/47

(54) **Filteransetzmaschine mit doppelter Belagpapierzufuhr**
Cigarette-filter assembler with double supply of connecting band
Assembleuse cigarettes-filtres avec double alimentation de bandes de liaison

(43) Veröffentlichungstag der Anmeldung: 10.11.2004
(73) Patentinhaber: Hauni Maschinenbau AG, 21033 Hamburg (DE)
(72) Erfinder: Dombek, Manfred, 21521 Dassendorf (DE)
(74) Vertreter: Seemann, Ralph

(56) Entgegenhaltungen:
- EP-A- 1 108 369
- DE-A- 3 805 753
- DE-B- 1 258 773

## Beschreibung

Die Erfindung betrifft ein Verfahren zum Vereinigen von Rauchartikelkomponenten sowie eine Maschine der tabakverarbeitenden Industrie, insbesondere Filteransetzmaschine.

In Filteransetzmaschinen wird zwischen geschnittenen und längsaxial beabstandeten Tabakstöcken jeweils ein Filterstück bzw. Mundstück eingelegt, wobei anschließend ein beleimtes Verbindungsblättchen an die zusammengestellte Zigarette-Mundstück-Zigarette-Gruppe angeheftet wird. Dabei wird das beleimte Verbindungsblättchen über eine Saugwalze einer Belageinrichtung mit einem definierten Teilungsabstand der Zigarette-Mundstück-Zigarette-Gruppe zugeführt. Ein definierter Teilungsabstand ist der vorgewählte Abstand der Zigarette-Mundstück-Zigarette-Gruppen, der größer ist als das Verbindungsblättchen lang ist.

Verfahren und Vorrichtung der vorstehend bezeichneten Art dienen insbesondere zur Konfektionierung von auf einer sogenannten Filteransetzmaschine queraxial geförderten Filterzigaretten. Deren Leistung bezüglich der pro Zeiteinheit hergestellten und ausgestoßenen Partikel hat sich im Laufe der Zeit immer wieder sprunghaft erhöht bzw. musste der gestiegenen Leistungsfähigkeit der vorgeschalteten Zigarettenstrangmaschine angepasst werden.

Im Dokument DE-C-39 18 137 (entspricht US-5,054,346) ist ein Belagpapieraggregat einer Filteransetzmaschine beschrieben. Hierbei wird das beleimte Belagpapier als endloser Belagpapierstreifen zugeführt und mittels einer Schneidvorrichtung in Einzelblättchen bzw. Verbindungsblättchen geschnitten. Nach dem Schnitt werden diese Verbindungsblättchen vereinzelt und auf die Fördergeschwindigkeit der portionsweise transportierten Zigaretten-Filter-Zigarette-Gruppen gebracht.

In DE-A-196 26 679 (entspricht US-5,715,838) ist eine Filteransetzmaschine für eine Doppelstrang-Zigarettenherstellungsmaschine beschrieben, bei der zwei verschiedene Förderwege der Tabakartikel für das Anheften und das Umrollen der Belagblättchen vorgesehen sind.

Ferner ist aus EP-A-1 108 369 bekannt, Zigarette-Filter-Zigarette-Gruppen mit einem Belagblättchen zu versehen, indem nur jede erste Gruppe einer Folge von Zigarette-Filter-Zigarette-Gruppen auf einer ersten Trommel mit einem Belagblättchen eines ersten Belagapparates versehen wird und jede zweite Gruppe aus dem Förderweg der ersten Gruppe herausgefördert wird und auf einer zweiten Trommel mit einem Belagblättchen eines zweiten Belagapparates versehen wird. Die Umrollung der beiden separaten Gruppen mit den Blättchen erfolgt nachfolgend in getrennten Rolleinrichtungen.

Erst nach der jeweiligen Umrollung werden die Gruppen wieder zu einer alternierenden Folge von Gruppen zusammengeführt.

Ausgehend von diesem Stand der Technik ist es Aufgabe der vorliegenden Erfindung, eine hohe Produktqualität von Rauchartikeln, auch bei höheren Produktionsleistungen, an einer Filteransetzmaschine zu gewährleisten, wobei der Aufwand für die Konstruktion möglichst gering gehalten werden soll.

Gelöst wird diese Aufgabe durch ein Verfahren zum Vereinigen von Rauchartikelkomponenten, bei dem die Artikel einer ersten und zweiten Gruppe mit Zigarette-Mundstück-Zigarette-Gruppen einer ersten Belageinrichtung zugeführt und die Artikel der ersten Gruppe jeweils mit einem Verbindungsblättchen versehen werden, nachfolgend die Artikel der ersten und zweiten Gruppe einer zweiten Belageinrichtung zugeführt werden und die Artikel der zweiten Gruppe jeweils mit einem Verbindungsblättchen versehen werden und dass die Artikel der ersten und zweiten Gruppe in einer Rolleinrichtung von den Verbindungsblättchen umwickelt werden.

Durch das Vorsehen zweier Belagapparate an einer einbahnigen Filteransetzmaschine wird die Produktionsleistung erhöht, da die Zufuhr der Belagblättchen zweibahnig erfolgt, so dass jede erste Artikelgruppe vom ersten Belagapparat und jede zweite Artikelgruppe vom zweiten Belagapparat mit einem Belagblättchen versehen wird. Hierdurch kann die Fördertrommel bzw. das Fördermittel mit einer höheren Geschwindigkeit betrieben werden. Somit werden die Belagblättchen an die jeweilige Artikelgruppe zuverlässig angeheftet, so dass die Qualität bei der Herstellung der Zigaretten gesteigert wird.

Vorteilhafterweise ist dabei vorgesehen, dass die Verbindungsblättchen während der Förderung der Artikelgruppen auf einem Fördermittel an die Artikel übergeben werden. Durch die Förderung der Artikel auf einem einzigen Fördermittel und dem gleichzeitigen Anbringen der Verbindungsblättchen auf den Artikelgruppen, wird der bauliche Aufwand erheblich reduziert. Es ist in diesem Fall nicht nötig, dass die Artikelgruppen verschiedene Förderwege haben müssen, um mit einem Belagblättchen versehen zu werden.

Eine weitere Verbesserung wird dadurch erreicht, dass die Verbindungsblättchen nach der Übergabe an die Artikel teilweise angelegt werden. Das Anlegen eines freien Endes eines Verbindungsblättchens an eine Zigarette-Filterstück-Zigarette-Gruppe ist in der europäischen Patentanmeldung EP 1413211 beschrieben. Dabei ist für das Anlegen des einen freien Endes eines Verbindungsblättchens an einen Tabakartikel ein Faltstern oder ein sogenannter Rollstern vorgesehen.

In einer Weiterbildung werden die Artikel der ersten und zweiten Gruppe vor der Übergabe des Verbindungsblättchens an die erste Gruppe alternierend auf dem Fördermittel angeordnet.

Günstig ist es ferner, wenn die Verbindungsblättchen an die Artikel der ersten und/oder zweiten Gruppe mit einer konstanten Geschwindigkeit übergeben werden.

Insbesondere werden die Artikel der ersten und zweiten Gruppe wenigstens zwischen der ersten Belageinrichtung und der Rolleinrichtung mit dem gleichen Teilungsabstand gefördert.

Die Aufgabe wird ferner gelöst mittels einer Maschine der tabakverarbeitenden Industrie, insbesondere Filteransetzmaschine, die dadurch weitergebildet ist, dass für eine erste und zweite Gruppe von Zigarette-Mundstück-Zigarette-Gruppe jeweils eine Belageinrichtung, die in Förderrichtung der Artikelgruppen hintereinander angeordnet sind, und eine gemeinsame Rolleinrichtung vorgesehen sind.

Gemäß dem Erfindungsgedanken werden Belagpapierblättchen zweibahnig an einer einbahnigen Filteransetzmaschine zugeführt, so dass die Maschine mit einer höheren Fördergeschwindigkeit betrieben werden kann. Durch die beiden Belageinrichtungen wird das Anheften des Papierblättchens an die Artikelgruppen verbessert, da nicht mehr ein Belagapparat sämtliche Artikelgruppen mit einem Belagpapierblättchen versehen muss.

Eine Vereinfachung im Aufbau ergibt sich dadurch, dass die Belageinrichtungen an einem Fördermittel für die erste und zweite Artikelgruppe angeordnet sind.

Außerdem sind vorteilhafterweise die Teilungsabstände der Aufnahmen des Fördermittels äquidistant, so dass bspw. eine Fördertrommel mit einer vorbestimmten Teilung eingesetzt wird.

In einer bevorzugten Ausgestaltung ist wenigstens ein Anlegeorgan für wenigstens ein freies Ende eines Verbindungsblättchens an die Artikel der ersten und/oder zweiten Gruppe vorgesehen, so dass bei einer nachfolgenden Umrollung der Artikelgruppen die Verbindungsblättchen besser an den Artikelgruppen haften. Durch das teilweise Anlegen des Verbindungsblättchens wird der Startvorgang bei der Umrollung deutlich verbessert.

Darüber hinaus ist vorteilhafterweise für jede Artikelgruppe jeweils ein Anlegeorgan vorgesehen.

In einer bevorzugten Weiterbildung sind die Teilungsabstände der Zuführtrommel jeder Belageinrichtung für die Verbindungsblättchen doppelt so groß wie die Teilungsabstände des Fördermittels, da die Belageinrichtungen jeweils die bzw. eine Hälfte der insgesamt geförderten Artikelgruppen mit Verbindungsblättchen versehen.

Weiterhin ist vorteilhafterweise die Länge der Verbindungsblättchen an jeder Belageinrichtung einstellbar, so dass bspw. nach einem Wechsel der Fördertrommel auf einen anderen Teilungsabstand leicht eine Anpassung der geschnittenen Verbindungsblättchen möglich ist. Ein Wechsel der Fördertrommel ist dann erforderlich, wenn Zigaretten mit einem anderen Durchmesser gefördert werden.

Insbesondere ist das Fördermittel als Muldentrommel oder Bandförderer ausgebildet.

Bevorzugterweise ist die erfindungsgemäße Maschine einbahnig ausgebildet, d.h., dass die queraxial hintereinander angeordneten und geförderten Artikelgruppen in einer Förderebene transportiert und mit einem Verbindungsblättchen versehen werden.

Die Erfindung wird nachstehend ohne Beschränkung des allgemeinen Erfindungsgedankens anhand von Ausführungsbeispielen unter Bezugnahme auf die beigefügten schematischen Zeichnungen exemplarisch beschrieben, auf die im übrigen bezüglich der Offenbarung aller im Text nicht näher erläuterten erfindungsgemäßen Einzelheiten ausdrücklich verwiesen wird. Es zeigen.
- Fig. 1: eine erfindungsgemäße Trommelanordnung in einer schematischen Vorderansicht im Ausschnitt und
- Fig. 2: eine alternative erfindungsgemäße Trommelanordnung in einer schematischen Vorderansicht.

In den folgenden Figuren sind jeweils gleiche oder gleichartige Elemente bzw. entsprechende Teile mit denselben Bezugsziffern bezeichnet, so dass von einer entsprechenden erneuten Vorstellung abgesehen wird und lediglich Abweichungen der in diesen Figuren dargestellten Ausführungsbeispiele gegenüber dem ersten Ausführungsbeispiel erläutert werden.

In Fig. 1 ist eine Vorderansicht einer erfindungsgemäßen Trommelanordnung schematisch dargestellt. Die erfindungsgemäße Trommelanordnung wird in sogenannten Filteransetzmaschinen eingesetzt, die dem Fachmann aus dem Stand der Technik bekannt sind. Die Filteransetzmaschine empfängt von einer Zigarettenstrangmaschine Tabakstöcke doppelter Gebrauchslänge, die auf ihrem Förderweg zu einer Zusammenstelltrommel 21 geschnitten und gespreizt werden. Gleichzeitig werden aus einem Filterstabmagazin Filterstäbe entnommen und zu Filterstücken geschnitten, so dass über eine Trommelanordnung doppeltlange Filterstücke zwischen zwei längsaxial beabstandete, d.h. gespreizte Tabakstöcke eingefügt werden. Somit wird auf der Zusammenstelltrommel 21 eine Folge von queraxial hintereinander angeordneten und zusammengestellten Zigarette-Mundstück-Zigarette-Gruppen 50, 60 gebildet.

Die zusammengestellten Artikelgruppen 50, 60 werden an eine Fördertrommel 22 übergeben und zu einem ersten Belagapparat 10.1 für die erste Gruppe 50 transportiert. Beispielsweise ist in DE-C-39 18 137 ausführlich ein Belagapparat beschrieben.

Hierbei wird ein beleimter und geförderter Belagpapierstreifen 11.1 auf einer Schneidtrommel 12.1 von den Messern einer Messertrommel 13.1 in gleich lange Belagblättchen 40.1 zerschnitten. Die geschnittenen Belagblättchen 40.1 werden an die Artikel einer ersten Gruppe 50 auf der Fördertrommel 22 übergeben und angeheftet.

Anschließend werden beide Artikelgruppen 50, 60 zu einem Faltstern 23.1 in Förderrichtung weitertransportiert, der das in Förderrichtung vordere Ende des Belagblättchens 40.1 an die Artikelgruppe 50 anlegt. Nachfolgend werden die Artikel 50, 60 weitergefördert und einem Belagapparat 10.2 für die zweite Artikelgruppe 60 zugefördert.

Der zweite Belagapparat 10.2 verfügt über eine Messerwalze 13.2, die den Belagpapierstreifen 11.2 im Zusammenwirken mit einer Saugwalze 12.2 schneidet. Die geschnittenen Verbindungsblättchen 40.2 werden an die Tabakartikel bzw. Zigarette-Mundstück-Zigarette-Gruppen 60 übergeben und angeheftet. Das vordere Ende des Verbindungsblättchens 40.2 wird danach mittels eines Faltsterns 23.2 an den Artikeln 60 auf der Fördertrommel 22 angelegt.

Nachfolgend werden die Artikel der ersten und zweiten Gruppe 50, 60 von der Fördertrommel 22 an eine Fördertrommel 26 übergeben und zu einer Rolleinrichtung 27 mit einem Rollklotz transportiert, so dass die Verbindungsblättchen 40.1, 40.2 vollständig um die Zigarette-Mundstück-Zigarette-Gruppen 50, 60 herumgewickelt werden. Die fertig umwickelten Artikel 50, 60 werden anschließend an eine Fördertrommel und für den weiteren Bearbeitungsprozess an einer Filteransetzmaschine bereitgestellt.

Erfindungsgemäß ist vorgesehen, dass die Teilungsabstände der Mulden auf der Fördertrommel 22 konstant, d.h. äquidistant, sind. Darüber hinaus sind die Belagapparate 10.1, 10.2 derart modifiziert, dass die Belagpapierzuführtrommeln bzw. Saugwalzen 12.1, 12.2 eine doppelt so große Teilung aufweisen, wie die Fördertrommel 22.

Insgesamt wird an einer derartigen einbahnigen Filteransetzmaschine mit einer zweibahnigen Belagzufuhr über die Belagapparate 10.1, 10.2 die Produktionsleistung einer Filteransetzmaschine erhöht, wobei der bauliche Aufwand gering ist, da nur an einem Fördermittel zwei Belagapparate angeordnet werden.

In Fig. 2 ist eine alternative Ausgestaltung der doppelbahnigen Belagpapierzuführung an die ersten und zweiten Artikelgruppen 50, 60 dargestellt. Hierbei werden anstelle einer Fördertrommel 22 (Fig. 1) die Artikelgruppen 50, 60 linear auf einem Bandförderer 32 transportiert. Hierbei sind die Abstände der Artikelgruppen 50, 60, d.h. die Teilungsabstände, auf dem Bandförderer 32 konstant ausgebildet.

### Bezugszeichenliste

- 10.1: Belagapparat
- 10.2: Belagapparat
- 11.1: Belagpapierstreifen
- 11.2: Belagpapierstreifen
- 12.1: Saugwalze
- 12.2: Saugwalze
- 13.1: Messerwalze
- 13.2: Messerwalze
- 21: Zusammenstelltrommel
- 22: Fördertrommel
- 23.1: Faltstern
- 23.2: Faltstern
- 26: Trommel
- 27: Rolleinrichtung
- 32: Bandförderer
- 40.1: Verbindungsblättchen
- 40.2: Verbindungsblättchen
- 50: Tabakartikel (Zigarette-Mundstück-Zigarette-Gruppe)
- 60: Tabakartikel (Zigarette-Mundstück-Zigarette-Gruppe)

## Patentansprüche

1. Verfahren zum Vereinigen von Rauchartikelkomponenten (50, 40.1, 60, 40.2), wobei Artikel einer ersten und zweiten Gruppe (50, 60) mit Zigarette-Mundstück-Zigarette-Gruppen (50, 60) einer ersten Belageinrichtung (10.1) zugeführt und die Artikel der ersten Gruppe (50) jeweils mit einem Verbindungsblättchen (40.1) versehen werden, nachfolgend die Artikel der ersten und zweiten Gruppe (50, 60) einer zweiten Belageinrichtung (10.2) zugeführt werden und die Artikel der zweiten Gruppe (60) jeweils mit einem Verbindungsblättchen (40.2) versehen werden und die Artikel der ersten und zweiten Gruppe (50, 60) in einer Rolleinrichtung (27) von den Verbindungsblättchen (40.1, 40.2) umwickelt werden.

2. Verfahren nach Anspruch 1, **dadurch gekennzeichnet, dass** die Verbindungsblättchen (40.1, 40.2) während der Förderung der Artikelgruppen (50, 60) auf einem Fördermittel (22, 32) an die Artikel (50, 60) übergeben werden.

3. Verfahren nach Anspruch 1 oder 2, **dadurch gekennzeichnet, dass** die Verbindungsblättchen (40.1, 40.2) nach der Übergabe an die Artikel (50, 60) teilweise angelegt werden.

4. Verfahren nach einem der Ansprüche 1 bis 3, **dadurch gekennzeichnet, dass** die Artikel der ersten und zweiten Gruppe (50, 60) vor der Übergabe der Verbindungsblättchen (40.1) an die erste Gruppe (50) alternierend auf dem Fördermittel (22, 32) angeordnet werden.

5. Verfahren nach einem oder mehreren der Ansprüche 1 bis 4, **dadurch gekennzeichnet, dass** Verbindungsblättchen (40.1, 40.2) an die Artikel der ersten und/oder zweiten Gruppe (50, 60) mit einer konstanten Geschwindigkeit übergeben werden.

6. Verfahren nach einem oder mehreren der Ansprüche 1 bis 5, **dadurch gekennzeichnet, dass** die Artikel der ersten und zweiten Gruppe (50, 60) wenigstens zwischen der ersten Belageinrichtung (10.1) und der Rolleinrichtung (27) mit dem gleichen Teilungsabstand gefördert werden.

7. Maschine der tabakverarbeitenden Industrie, insbesondere Filteransetzmaschine, **dadurch gekennzeichnet, dass** für eine erste und zweite Gruppe von Zigarette-Mundstück-Zigarette-Gruppen (50, 60) jeweils eine Belageinrichtung (10.1, 10.2), die in Förderrichtung der Artikelgruppen (50, 60) hintereinander angeordnet sind, und eine gemeinsame Rolleinrichtung (27) vorgesehen sind.

8. Maschine nach Anspruch 7, **dadurch gekennzeichnet, dass** die Belageinrichtungen (10.1, 10.2) an einem Fördermittel (22, 32) für die erste und zweite Artikelgruppen (50, 60) angeordnet sind.

9. Maschine nach Anspruch 7 oder 8, **dadurch gekennzeichnet, dass** die Teilungsabstände der Aufnahmen des Fördermittels (22, 32) äquidistant sind.

10. Maschine nach einem der Ansprüche 7 bis 9, **dadurch gekennzeichnet, dass** wenigstens ein Anlegeorgan (23.1, 23.2) für wenigstens ein freies Ende eines Verbindungsblättchens (40.1., 40.2) an die Artikel der ersten und/oder zweiten Gruppe (50, 60) vorgesehen ist.

11. Maschine nach einem oder mehreren der Ansprüche 7 bis 10, **dadurch gekennzeichnet, dass** für jede Artikelgruppe (50, 60) jeweils ein Anlegeorgan (23.1, 23.2) vorgesehen ist.

12. Maschine nach einem oder mehreren der Ansprüche 7 bis 11, **dadurch gekennzeichnet, dass** die Teilungsabstände der Zuführtrommel (12.1, 12.2) jeder Belageinrichtung (10.1, 10.2) für die Verbindungsblättchen (40.1, 40.2) doppelt so groß wie die Teilungsabstände des Fördermittels (22, 32) sind.

13. Maschine nach einem oder mehreren der Ansprüche 7 bis 12, **dadurch gekennzeichnet, dass** die Länge der Verbindungsblättchen (40.1, 40.2) an jeder Belageinrichtung (10.1, 10.2) einstellbar ist.

14. Maschine nach einem oder mehreren der Ansprüche 7 bis 13, **dadurch gekennzeichnet, dass** das Fördermittel (22, 32) als Muldentrommel (22) oder Bandförderer (32) ausgebildet ist.

15. Maschine nach einem oder mehreren der Ansprüche 7 bis 14, **dadurch gekennzeichnet, dass** die Maschine einbahnig ist.

## Claims

1. Method for uniting smoking article components (50, 40.1, 60, 40.2), in which articles of a first and second group (50, 60) comprising cigarette/mouthpiece/cigarette groups (50, 60) are fed to a first covering device (10.1) and the articles of the first group (50) are each provided with a joining sheet (40.1), subsequently the articles of the first and second group (50, 60) are fed to a second covering device (10.2) and the articles of the second group (60) are each provided with a joining sheet (40.2), and the articles of the first and second group (50, 60) are wrapped by the joining sheets (40.1, 40.2) in a rolling device (27).

2. Method according to Claim 1, **characterised in that** the joining sheets (40.1, 40.2) are transferred to the articles (50, 60) during the conveyance of the article groups (50, 60) on a conveying means (22, 32).

3. Method according to Claim 1 or 2, **characterised in that** the joining sheets (40.1, 40.2) are partially applied after being transferred to the articles (50, 60).

4. Method according to one of Claims 1 to 3, **characterised in that** the articles of the first and second group (50, 60) are arranged alternately on the conveying means (22, 32) before the joining sheets (40.1) are transferred to the first group (50).

5. Method according to one or more of Claims 1 to 4, **characterised in that** joining sheets (40.1, 40.2) are transferred to the articles of the first and/or second group (50, 60) at a constant speed.

6. Method according to one of Claims 1 to 5, **characterised in that** the articles of the first and second group (50, 60) are conveyed, at least between the first covering device (10.1) and the rolling device (27), at the same-separating distance.

7. Machine of the tobacco-processing industry, in particular filter tipping machine, **characterised in that** for a first and second group of cigarette/mouthpiece/cigarette groups (50, 60) there are provided in each case one covering device (10.1, 10.2), arranged one behind the other in the direction of conveyance of the article groups (50, 60), and a common rolling device (27).

8. Machine according to Claim 7, **characterised in that** the covering devices (10.1, 10.2) are arranged on a conveying means (22, 32) for the first and second article groups (50, 60).

9. Machine according to Claim 7 or 8, **characterised in that** the separating distances of the receptacles of the conveying means (22, 32) are equidistant.

10. Machine according to one of Claims 7 to 9, **characterised in that** at least one applying member (23.1, 23.2) is provided for applying at least one free end of a joining sheet (40.1, 40.2) onto the articles of the first and/or second group (50, 60).

11. Machine according to one or more of Claims 7 to 10, **characterised in that** for each article group (50, 60) there is provided in each case one applying member (23.1, 23.2).

12. Machine according to one or more of Claims 7 to 11, **characterised in that** the separating distances of the feed drum (12.1, 12.2) of each covering device (10.1, 10.2) for the joining sheets (40.1, 40.2) are twice as great as the separating distances of the conveying means (22, 32).

13. Machine according to one or more of Claims 7 to 12, **characterised in that** length of the joining sheets (40.1, 40.2) at each covering device (10.1, 10.2) is adjustable.

14. Machine according to one or more of Claims 7 to 13, **characterised in that** the conveying means (22, 32) is designed as a troughed drum (22) or a belt conveyor (32).

15. Machine according to one or more of Claims 7 to 14, **characterised in that** the machine is single-tracked.

## Revendications

1. Procédé pour réunir des composants d'articles à fumer (50, 40.1, 60, 40.2), dans lequel des articles d'un premier et d'un second groupes (50, 60) sont acheminés avec des groupes cigarette-bout de cigarette-cigarette (50, 60) à un premier dispositif de revêtement (10.1) et les articles du premier groupe (50) sont munis chacun d'un feuillet d'assemblage (40.1), les articles du premier et du second groupes (50, 60) sont acheminés en succession vers un second dispositif de revêtement (10.2) et les articles du second groupe (60) sont munis respectivement d'un feuillet d'assemblage (40.2) et les articles du premier et du second groupes (50, 60) sont enveloppés dans un dispositif d'enroulement (27) avec les feuillets d'assemblage (40.1, 40.2).

2. Procédé selon la revendication 1, **caractérisé en ce que** les feuillets d'assemblage (40.1, 40.2) sont pendant le transport des groupes d'articles (50, 60), transférés aux articles (50, 60), aux articles sur un moyen de transport (22, 32).

3. Procédé selon la revendication 1 ou 2, **caractérisé en ce que** les feuillets d'assemblage (40.1, 40.2) sont posés partiellement après le transfert aux articles (50, 60).

4. Procédé selon l'une des revendications 1 à 3, **caractérisé en ce que** les articles du premier et du second groupes (50, 60) sont disposés en alternance sur le moyen de transport (22, 32) avant le transfert des feuillets d'assemblage (40.1) au premier groupe (50).

5. Procédé selon une ou plusieurs des revendications 1 à 4, **caractérisé en ce que** les feuillets d'assemblage (40.1, 40.2) sont transférés à une vitesse constante aux articles du premier et/ou du second groupes (50, 60).

6. Procédé selon une ou plusieurs des revendications 1 à 5, **caractérisé en ce que** les articles du premier et du second groupes (50, 60) sont transportés au moins entre le premier dispositif de revêtement (10.1) et le dispositif de roulement (27) avec la même distance de séparation.

7. Machine de l'industrie du tabac, en particulier machine de mise en place de filtre, **caractérisée en ce que**, pour un premier et un second groupes de groupes cigarette-bout de cigarette-cigarette (50, 60), il est prévu respectivement des dispositifs de revêtement (10.1, 10.2), qui sont disposés les uns derrière les autres dans le sens de transport des groupes d'articles (50, 60), et un dispositif d'enroulement (27) commun.

8. Machine selon la revendication 7, **caractérisée en ce que** les dispositifs de revêtement (10.1, 10.2) sont disposés sur un moyen de transport (22, 32) pour le premier et le second groupes d'articles (50, 60).

9. Machine selon la revendication 7 ou 8, **caractérisée en ce que** les distances de séparation des logements du moyen de transport (22, 32) sont égales.

10. Machine selon l'une des revendications 7 à 9, **caractérisée en ce qu'**au moins un organe (23.1, 23.2) pour poser au moins une extrémité libre d'un feuillet d'assemblage (40.1, 40.2) est prévu pour les articles du premier et/ou du second groupe(s) (50, 60).

11. Machine selon une ou plusieurs des revendications 7 à 10, **caractérisée en ce qu'**un organe de pose respectif (23.1, 23.2) est prévu pour chaque groupe d'articles (50, 60).

12. Machine selon une ou plusieurs des revendications 7 à 11, **caractérisée en ce que** les distances de séparation du tambour d'alimentation (12.1, 12.2) de chaque dispositif de revêtement (10.1, 10.2) pour les feuillets d'assemblage (40.1, 40.2) sont deux fois plus grandes que les distances de séparation du moyen de transport (22, 32).

13. Machine selon une ou plusieurs des revendications 7 à 12, **caractérisée en ce que** la longueur des feuillets d'assemblage (40.1, 40.2) est réglable sur chaque dispositif de revêtement (10.1, 10.2).

14. Machine selon une ou plusieurs des revendications 7 à 13, **caractérisée en ce que** le moyen de transport (22, 32) est réalisé sous forme d'un tambour à auget (22) ou d'un transporteur à bande (32).

15. Machine selon une ou plusieurs des revendications 7 à 14, **caractérisée en ce que** la machine est à une piste.
